# EUROPÄISCHE PATENTSCHRIFT

(11) **EP 1 137 033 B1**
(45) Veröffentlichungstag und Bekanntmachung des Hinweises auf die Patenterteilung: **23.11.2005**
(21) Anmeldenummer: 01106680.0
(22) Anmeldetag: 16.03.2001
(51) Int. Cl.: H01H 71/02, H01H 71/70

(54) **Schaltergehäuse**
A switch housing
Boîtier d'un interrupteur

(30) Priorität: 17.03.2000 DE 10013103
(43) Veröffentlichungstag der Anmeldung: 26.09.2001
(73) Patentinhaber: AEG Niederspannungstechnik GmbH & Co. KG, 24534 Neumünster (DE)
(72) Erfinder: Hillebrand, Dietmar, 31848 Bad Münder (DE); Bremer, Uwe, 31559 Haste (DE)
(74) Vertreter: TBK-Patent

(56) Entgegenhaltungen:
- EP-A- 0 403 358
- EP-A- 0 872 867
- EP-A- 0 883 150
- WO-A-98/10456
- US-A- 5 289 148
- US-A- 5 451 729
- US-A- 5 847 339

## Beschreibung

### TECHNISCHES GEBIET

Die Erfindung bezieht sich auf ein Gehäuse eines mit mechanischen und elektrischen Bauteilen bestückten Stromschalters gemäß dem Oberbegriff von Patentanspruch 1. Insbesondere bezieht sich die Erfindung auf ein Gehäuse eines Leitungsschutzschalters.

### ZUGRUNDELIEGENDER STAND DER TECHNIK

Ein herkömmliches Gehäuse eines mit mechanischen und elektrischen Bauteilen bestückten Stromschalters weist einen beidseitig offenen Aufnahmekörper auf, der mit den mechanischen und elektrischen Bauteilen bestückt wird und abschließend beiderseits mit Deckeln verschlossen wird, die teilweise die montierten Bauteile im Aufnahmekörper verklemmen.

Die Montage des Stromschalters im herkömmlichen Gehäuse hat sich aufgrund folgender Gesichtspunkte als schwierig erwiesen. Wenn beispielsweise ein Elektromotor von einer Seite in den Aufnahmekörper eingesetzt wird, müssen weitere Bauteile, wie etwa ein Mikroschalter, ein Betätigungshebel und dergleichen, umständlich direkt am Aufnahmekörper gelagert bzw. befestigt werden, woraus sich eine komplizierte Form des Aufnahmekörpers ergibt. Ferner kann nur eine sehr begrenzte Anzahl von elektrischen Anschlussklemmen von der Seite in den Aufnahmekörper in entsprechende Ausnehmungen so eingesetzt werden, dass die Anschlussklemmen nach der fertiggestellten Montage von außen zugänglich sind. Dies hat im Stand der Technik dazu geführt, dass die Anordnung der Anschlussklemmen übereinander in einer Seitenwand des Aufnahmekörpers zu einer schlechten Zugänglichkeit von außen geführt hat. Durch die Vielzahl an direkt am Aufnahmekörper angebrachten mechanischen und elektrischen Bauteilen ergab sich zudem eine Schwächung des Rahmens des Aufnahmekörpers, der folglich nicht ausreichend stabil gefertigt werden konnte.

Ein gattungsgemäßes Gehäuse eines mit mechanischen und elektrischen Bauteilen bestückten Stromschalters ist aus der US-A-5 289 148 bekannt. In einen einseitig offenen Aufnahmekörper ist ein mit mechanischen und/oder elektrischen Bauteilen vormontierter Modulträger als partielle Zwischenwand einsetzbar. Der Aufnahmekörper ist durch einen Deckel verschließbar, wodurch der Modulträger im Aufnahmekörper verklemmt wird. Ein Teil der mechanischen und/oder elektrischen Bauteile ist direkt am Aufnahmekörper abgestützt. Er wird durch die partielle Zwischenwand überdeckt und im Aufnahmekörper verklemmt.

### DARSTELLUNG DER ERFINDUNG

Der Erfindung liegt die Aufgabe zugrunde, ein Gehäuse eines Stromschalters gemäß dem Oberbegriff des Patentanspruchs 1 so weiterzubilden, dass die Montage möglichst einfach ist.

Erfindungsgemäß wird dies durch ein Gehäuse mit den Merkmalen des Patentanspruchs 1 erreicht.

Vorteilhafte Weiterbildungen sind in den abhängigen Patentansprüchen definiert. Mit der erfindungsgemäßen Ausgestaltung müssen nicht mehr alle mechanischen und elektrischen Bauteile am Aufnahmekörper montiert bzw. befestigt werden. Stattdessen, kommt ein vormontierter Modulträger zum Einsatz der zwischen Deckel und Aufnahmekörper verklemmt wird. Der Aufnahmekörper kann, wie im Stand der Technik, mechanische und elektrische Bauteile direkt abstützen, aber zusätzlich trägt der in den Aufnahmekörper einsetzbare Modulträger weitere mechanische und/oder elektrische Bauteile, so dass die im Stand der Technik bestehende Beschränkung bei der Anordnung der Bauteile im Gehäuse weitgehend behoben werden kann. Aufgrund der Vormontagemöglichkeit von Bauteilen auf dem Modulträger ist ferner der Montageaufwand deutlich verringert.

Die Erfindung wird im Folgenden unter Bezugnahme auf die Zeichnungen detailliert erläutert.

### KURZE BESCHREIBUNG DER ZEICHNUNGEN

Fig. 1 zeigt eine perspektivische Explosionsansicht eines erfindungsgemäßen Gehäuses für einen mit mechanischen und elektrischen Bauteilen bestückten Stromschalter, wobei ein Modulträger herausgenommen ist.
Fig. 2 zeigt das Gehäuse der Fig. 1 von der entgegensetzten Seite mit eingesetztem Modulträger.
Fig. 3 zeigt das Gehäuse der Fig. 1 und 2 mit beiderseits aufgesetzten Deckeln.
Fig. 4 zeigt eine perspektivische Ansicht des Gehäuses der Fig. 1 nach dem Bestücken mit einem erfindungsgemäßen Modulträger.
Fig. 5 zeigt das Gehäuse der Fig. 4 in Explosionsansicht.
Fig. 6 zeigt das Gehäuse der Fig. 4 mit herausgenommenem Modulträger.

### BESTER WEG ZUR AUSFÜHRUNG DER ERFINDUNG

Gemäß Fig. 3 besteht ein mit mechanischen und elektrischen Bauteilen zur Bildung eines Stromschalters bestücktes Gehäuse aus einem beiderseits offenen Aufnahmekörper 1, dessen offene Seiten mit Deckeln 6 und 6' verschlossen sind. An der Oberseite des Aufnahmekörpers 1 ist ein Knebel 11 schwenkbar angelenkt, der in an sich bekannter Weise über Pleuelstangen und ein Nockenrad zum An- und Abschalten des Stromschalters wirkt.

In einer Seitenwand des Aufnahmekörpers 1 sind Aufnahmetaschen la ausgebildet, in die bei abgesetztem Deckel 6 Anschlussklemmen 5 von der offenen Seite des Aufnahmekörpers 1 eingefügt werden, so dass sie nach Fertigstellung der Montage von außen zugänglich sind. Auch an der oberen Abschlusswand des Aufnahmekörpers 1 ist eine Ausnehmung le vorgesehen, durch die eine von der offenen Seite in den Aufnahmekörper 1 eingesetzte Anschlussklemme 5 von außen zugänglich ist.

Wie in Fig. 1 und 2 zu erkennen ist, ist der Aufnahmekörper 1 im Wesentlichen kastenförmig und weist an den Rändern seiner entgegengesetzten offenen Seiten Vorsprünge 1c bzw. Vertiefungen 1d auf, die mit den Deckeln 6, 6' in Eingriff bringbar sind.

In der Mitte des Aufnahmekörpers 1 ist einstückig mit diesem eine zu den offenen Seiten etwa parallele Unterteilungswand 1f vorgesehen, die den Aufnahmekörper 1 in etwa zwei gleichgroße Räume unterteilt. In einem der beiden Räume sind Aufnahmehilfen 1h zur Aufnahme eines Elektromotors 9 des Leitungsschutzschalters vorgesehen.

In der Unterteilungswand 1f ist ein Kühlfenster für den Elektromotor 9 sowie eine Nabe 1g für die Welle des Elektromotors 9 angeordnet. Auf die durch die Nabe 1g ragende Antriebswelle des Elektromotors 9 wird in dem durch die Unterteilungswand 1f vom Raum für den Elektromotor 9 getrennten Raum ein nicht gezeigtes Nockenrad gesetzt, das über nicht gezeigte Pleuelstangen mit dem Knebel 11 in Wirkverbindung steht. Mit Hilfe des Nockenrades werden nicht gezeigte Mikroschalter betätigt, um die Sicherheitsfunktion des Leistungsschutzschalters zu gewährleisten.

Wie in den Fig. 1 bis 3 zu erkennen ist, weist der Aufnahmekörper 1 die Aufnahmetaschen la auf, die zu einer der offenen Seiten des Aufnahmekörpers offen sind. In diese Aufnahmetaschen la werden von der offenen Seite des Aufnahmekörpers 1 Anschlussklemmen 5 eingefügt, so dass der Kabeldurchtritt der Anschlussklemmen 5 sowie die Klemmschrauben der Anschlussklemmen 5 nach dem Einsetzen von außerhalb des Gehäuses zugänglich sind.

In den Fig. 1 bis 3 ist ferner ein nicht vom Patentanspruch 1 erfasster, in den Aufnahmekörper 1 einsetzbarer Modulträger 2 gezeigt, auf dem zumindest deckelseitig zwei Anschlussklemmen 5 in entsprechenden Taschen vormontierbar sind. Der Modulträger 2 weist eine partielle Zwischenwand 2a auf, die bei fertig zusammengesetztem Gehäuse den Raum mit den vormontierten Anschlussklemmen 5 vom Raum innerhalb des Anschlusskörpers 1 für das Nockenrad, insbesondere für die in die Aufnahmetaschen la eingesetzten Anschlussklemmen 5, trennt. Der Modulträger 2 weist ferner sich etwa rechtwinklig zur partiellen Zwischenwand 2a erstreckende Rippen 2b auf, die in entsprechende Führungen im Aufnahmekörper 1 von der offenen Seite des Aufnahmekörpers 1 eingesetzt werden. Der Modulträger 2 bildet, wie am besten in Fig. 3 zu erkennen ist, teilweise selbst die Außenwand des Gehäuses und trägt bei diesem Ausführungsbeispiel zwei Anschlussklemmen 5, die bei fertig montiertem Gehäuse von außen zugänglich sind.

Der in den Aufnahmekörper 1 vollständig eingesetzte Modulträger 2 ragt über die Seitenkanten des Aufnahmekörpers 1 vor. Über den überstehenden Teil des Modulträgers 2 ist der Deckel 6 überstülpbar, so dass der Modulträger 2 durch Aufsetzen des Deckels 6 zwischen dem Aufnahmekörper 1 und dem Deckel 6 verklemmt wird. Gleichzeitig werden die im Modulträger 2 vormontierten Anschlussklemmen 5 durch Aufsetzen des Deckels 6 gegen die partielle Zwischenwand 2a geklemmt und fest in Lage gehalten. Die entgegengesetzte Seite der partiellen Zwischenwand 2a verklemmt die in die Aufnahmetaschen 1a und die Vertiefung le eingesetzten Anschlussklemmen 5 gegen den Aufnahmekörper 1.

Somit liegen bei fertig montiertem Gehäuse die Anschlussklemmen 5 durch die partielle Zwischenwand 2a des Modulträgers 2 voneinander getrennt nebeneinander im Gehäuse. Während beim Stand der Technik in den seitlich offenen Aufnahmekörper 1 nur eine begrenzte Anzahl an Anschlussklemmen 5 eingesetzt werden konnte, erhöht sich die Anzahl der montierbaren Anschlussklemmen 5 durch die Verwendung des vormontierbaren Modulträgers 2, so dass die im Stand der Technik bestehende Anordnungsbeschränkung weitgehend aufgehoben ist.

Einen im Patentanspruch 1 beanspruchten Modulträger 3 zeigen die Fig. 4 bis 6. Dieser Modulträger 3 stützt sich über in den Aufnahmekörper 1 hineinragende Schenkel 3b auf Vorsprünge 1i an der Unterteilungswand 1f, die in Vertiefungen der Schenkel 3b ragen. Auf dem Modulträger 3 ist deckelseitig ein Mikroschalter 7 für eine Fail-Safe-Funktion des Leitungsschutzschalters montiert, der durch eine von Hand betätigbare Sperre 10 betätigbar ist, die zwischen dem Deckel 6' und dem Modulträger 3 gleitend längsverschieblich gelagert ist. Außerdem ist ein mit dem Knebel 11 in Wirkverbindung stehender Hebelarm 8 am Modulträger 3 angelenkt.

Auch der Modulträger 3 weist eine partielle Zwischenwand 3a auf, die den Mikroschalter 7 bzw. den Hebel 8 räumlich vom Elektromotor 9 teilt. Neben der Abstützung des Modulträgers 3 über die Schenkel 3b stützt sich der Modulträger 3 ferner aufnahmekörperseitig auf den Elektromotor 9, um diesen im Aufnahmekörper 1 zu zentrieren. An der dem Deckel 6 zugewandten Seite des Modulträgers 3 ist hierzu eine ringförmige Zentrierhilfe 3c vorgesehen, die mit einem nicht gezeigten deckelseitigen Gegenstück durch Verklemmen des Deckels 6' in Eingriff bringbar ist, und somit den Elektromotor 9 abschließend im Aufnahmekörper 1 zentriert.

Zur Montage wird zunächst, wie in Fig. 6 gezeigt, der Elektromotor 9 in den Aufnahmekörper 1 mit Hilfe der Aufnahmehilfe 1h eingelegt. Anschließend wird der mit dem Mikroschalter 7 und dem Hebel 8 vormontierte Modulträger 3 mit seinen Schenkeln 3a und 3b auf die Vorsprünge 1i, den Elektromotor 9 überdeckend aufgesetzt, wie in Fig. 4 und 5 gezeigt. Dabei wird der Elektromotor 9 durch eine in dem Modulträger 3 aufnahmekörperseitig vorgesehene Zentrierung vorzentriert. Abschließend wird der Elektromotor 9 durch Aufsetzen des Deckels 6' mit Hilfe der am Modulträger 3 vorgesehenen Zentrierung 3c fixiert, die mit dem Deckel 6' in Eingriff kommt. Der Deckel 6' klemmt den Modulträger 3 sowohl gegen den Aufnahmekörper 1 als auch gegen den Elektromotor 9.

Sowohl der Aufnahmekörper 1 als auch die Deckel 6, 6' sind vorzugsweise aus Kunststoff hergestellt. Die Modulträger 2 und 3 bestehen ebenfalls aus Kunststoff und haben vorzugsweise eine höhere Festigkeit als die des Aufnahmekörpers 1. Die Modulträger 2 und 3 steifen somit den Aufnahmekörper 1 zusätzlich aus. Da beim Ausführungsbeispiel am Aufnahmekörper 1 im Vergleich zum Stand der Technik weniger mechanische und elektrische Bauteile montiert sind, ist das Gehäuse des Stromschalters ausreichend stabil.

## Patentansprüche

1. Gehäuse eines mit mechanischen und elektrischen Bauteilen (5, 7, 8, 9, 10, 11) bestückten Stromschalters, mit einem Aufnahmekörper (1) für die Bauteile (5, 7, 8, 9, 10, 11) und mindestens einem Deckel (6, 6') zum Verschließen des Gehäuses, einem in den Aufnahmekörper (1) einsetzbaren, als partielle Zwischenwand (2a, 3a) des Gehäuses zur räumlichen Trennung von Bauteilen (7, 8, 9) ausgebildeten und vollständig im Gehäuse unterbringbaren Modulträger (3), auf dem ein mechanisches und/oder elektrisches Bauteil (7, 8) vormontierbar ist, wobei sich der Modulträger (3) zur Lagebestimmung im Gehäuse direkt auf den Aufnahmekörper (1) stützt und durch Aufsetzen des Deckels (6') verklemmbar ist, wobei ein Teil (9) der mechanischen und/oder elektrischen Bauteile direkt am Aufnahmekörper (1) abgestützt ist und durch die partielle Zwischenwand (3a) mit dem darauf vormontierten Bauteil (7, 8) überdeckt ist, und wobei das direkt am Aufnahmekörper (1) abgestützte Bauteil (9) durch die partielle Zwischenwand (3a) im Gehäuse verklemmbar ist,
**dadurch gekennzeichnet, dass**
der Modulträger (3) am Aufnahmekörper (1) durch Schenkel (3b) abgestützt ist und das im Aufnahmekörper (1) abgestützte Bauteil (9) deckelseitig zentriert, wofür eine an der dem Deckel (6) zugewandten Seite vorgesehene Zentrierhilfe (3c) mit einem deckelseitigen Gegenstück durch Verklemmen des Deckels (6') in Eingriff bringbar ist.

2. Gehäuse nach Anspruch 1,
**dadurch gekennzeichnet, dass**
ein weiterer Modulträger (2) teilweise selbst die Außenwand des Gehäuses bildet und ein Bauteil (5) trägt, das bei fertig montiertem Gehäuse von außen zugänglich ist.

3. Gehäuse nach Anspruchs 2
**dadurch gekennzeichnet, dass**
der eingesetzte weitere Modulträger (2) am Aufnahmekörper (1) abgestützte Anschlussklemmen (5) einklemmt und am Modulträger (2) vormontierte Anschlussklemmen (5) durch Aufsetzen des Deckels (6) eingeklemmt werden.

4. Gehäuse nach Anspruch 2,
**dadurch gekennzeichnet, dass**
der Aufnahmekörper (1) an zwei entgegengesetzten Seiten mit je einem Deckel (6, 6') verschließbar ist, der jeweils einen Modulträger (2, 3) im Gehäuse verklemmt.

## Claims

1. Housing of an electric switch fitted with mechanical and electrical components (5, 7, 8, 9, 10, 11), comprising a holding body (1) for the components (5, 7, 8, 9, 10, 11) and at least one cover (6, 6') for closing the housing, a module carrier (3) which can be inserted in the holding body (1) which is formed as a partial dividing wall (2a, 3a) of the housing for the spatial separation of components (7, 8, 9) and which can be completely accommodated within the housing, onto which a mechanical and/or electrical component (7, 8) can be pre-mounted, whereby said module carrier (3) rests directly on the holding body (1) in order to fix its position within the housing and can be clamped in position by fitting the cover (6'), whereby a part (9) of the mechanical and/or electrical components is supported directly on the holding body (1) and is covered by the partial dividing wall (3a) with the component (7, 8) pre-mounted on it, and whereby the component (9) supported directly on the holding body (1) can be clamped within the housing by the partial dividing wall (3a),
**characterised in that**
the module carrier (3) is supported on the holding body (1) by feet (3b) and that the component (9) supported in the holding body (1) is centred on the cover side, for which purpose a centring aid (3c) provided on the side facing the cover (6) can be brought to engage with a cover-side counterpiece by clamping the cover (6').

2. Housing in accordance with claim 1,
**characterised in that**
a further module carrier (2) itself partially forms the outer wall of the housing and carries a component (5) which is accessible from outside when the housing is completely assembled.

3. Housing in accordance with claim 2,
**characterised in that**
the further module carrier (2), when inserted, clamps in position connection terminals (5) supported on the holding body (1) and connection terminals (5) pre-mounted on the module carrier (2) are clamped in place by fitting the cover (6).

4. Housing in accordance with claim 2,
**characterised in that**
the holding body (1) can be closed on two opposite sides with two covers (6, 6') which each clamp a module carrier (2, 3) within the housing.

## Revendications

1. Boîtier d'un interrupteur de courant équipé de composants mécaniques et électriques (5, 7, 8, 9, 10, 11), avec un corps récepteur (1) pour les composants (5, 7, 8, 9, 10, 11) et au moins un couvercle (6, 6') pour fermer le boîtier, un support de module (3) qui est insérable dans le corps récepteur (1), est conformé en cloison partielle (2a, 3a) du boîtier pour la séparation spatiale de composants (7, 8, 9) et est entièrement logeable dans. le boîtier et qui est prémontable sur un composant mécanique et/ou électrique (7, 8), le support de module (3) prenant directement appui sur le corps récepteur (1) pour les besoins de son positionnement dans le boîtier et pouvant être bloqué par la pose du couvercle (6'), une pièce (9) des composants mécaniques et/ou électriques prenant directement appui sur le corps récepteur (1) et étant recouverte par la cloison partielle (3a) sur laquelle est prémonté le composant (7, 8), et le composant (9) prenant directement appui sur le corps récepteur (1) pouvant être bloqué dans le boîtier par la cloison partielle (3a), **caractérisé en ce que** le support de module (3) prend appui sur le corps récepteur (1) par l'intermédiaire de branches (3b) et, côté couvercle, centre le composant (9) prenant appui dans le corps récepteur (1), un accessoire de centrage (3c) prévu sur le côté tourné vers le couvercle (6) pouvant être amené, par le blocage du couvercle (6'), en prise avec une pièce antagoniste côté couvercle.

2. Boîtier selon la revendication 1, **caractérisé en ce qu'**un support de module supplémentaire (2) forme en partie la paroi extérieure du boîtier et porte un composant (5) qui, lorsque l'assemblage du boîtier est terminé, est accessible de l'extérieur.

3. Boîtier selon la revendication 2, **caractérisé en ce que** le support de module supplémentaire (2) enserre des bornes de raccordement (5) prenant appui sur le corps récepteur (1), et des bornes de raccordement (5) prémontées sur le support de module (2) sont bloquées par la pose du couvercle (6).

4. Boîtier selon la revendication 2, **caractérisé en ce que** le corps récepteur (1) peut être fermé sur deux côtés opposés, à chaque fois par un couvercle (6, 6'), lequel bloque respectivement un support de module (2, 3) dans le boîtier.
